# EUROPÄISCHE PATENTSCHRIFT

(11) **EP 0 036 204 B1**
(45) Veröffentlichungstag und Bekanntmachung des Hinweises auf die Patenterteilung: **14.09.1983**
(21) Anmeldenummer: 81101945.4
(22) Anmeldetag: 16.03.1981
(51) Int. Cl.: C25D 17/12

(54) **Anodenkasten für ein galvanisches Bad**
Anode cage for a galvanic bath
Boîte pour anodes pour un bain galvanique

(30) Priorität: 18.03.1980 DE 3010383
(43) Veröffentlichungstag der Anmeldung: 23.09.1981
(73) Patentinhaber: POLYGRAM GmbH, D-2000 Hamburg 13 (DE)
(72) Erfinder: Becker, Johann, D-3012 Langenhagen (DE); Koop, Hermann, Dr. Dipl.-Chem., D-3003 Ronnenberg 1 (DE); Schüddekopf, Hans, D-3000 Hannover 61 (Misburg) (DE)
(74) Vertreter: Mehl, Ernst, Dipl.-Ing.

## Beschreibung

Die Erfindung bezieht sich auf einen Anodenkasten, der sich innerhalb einer Abscheidungszelle von einem galvanischen Bad in gut elektrisch leitendem Kontakt auf eine Leitschienenanordnung abstützt und über eine Einfüllöffnung an der oberen Schmalseite mit Abscheidungsmaterial, z. B. Pellets, beschickt ist.

Für das Einsetzen, Herausnehmen oder Umfüllen des Anodenkastens hat es sich als zweckmäßig erwiesen, den Anodenkasten einfach auf eine Leitschienenanordnung innerhalb der Abscheidungszeiie zu stellen. Das Eigengewicht des Anodenkastens und des in ihm enthaltenen Anodenmaterials reicht bereits aus, um einen gut leitenden elektrischen Kontakt zwischen der Leitschienenanordnung und dem Anodenkasten herzustellen, so daß auch bei hohen Strömen, wie sie bei einer Schnellgaivanisierung zur Anwendung kommen, Überhitzungen an den Übergangsstellen durch zu große Übergangswiderstände und damit eine Zersetzung des Elektrolyten oder sogar eine Zerstörung des Anoden kastens vermieden ist.

Um glatte, pickel- und porenfreie galvanische Niederschläge zu erhalten, muß dafür gesorgt werden, daß der bei der Auflösung des Anodenmaterials gebildete Anodenschlamm nicht an die Kathode gelangt. Wie die Praxis zeigt, reicht es hierzu nicht aus, den Anodenkasten auf der Vorderseite des Anodenkastens, der gegenüber dem, die Kathode darstellenden zu gaivanisierenden Werkstück angeordnet ist, mit einem Filtertuch abzudecken. Der Erfindung liegt die Aufgabe zugrunde, für einen auf einer Leitschienenanordnung stehenden Anodenkasten eine weitere Lösung anzugeben, die bei geringem technischen Mehraufwand ein Übertreten des Anodenschlamms zur Kathode mit Sicherheit unterbindet und zugleich die insbesondere für eine Schnellgalvanisierung erforderlichen ausreichend geringen Übergangswiderstände zwischen Anodenkasten und Leitschienenanordnung gewährleistet.

Diese Aufgabe wird gemäß der Erfindung dadurch gelöst, daß am Anodenkasten auf seiten der Leitschienenanordnung, und zwar im Bereich der Einfüllöffnung, ein gelochtes Kontaktblech elektrisch gut leitend befestigt ist, daß sich in einem vorgegebenen geringen Abstand über die gesamte Länge des Anodenkastens und die untere Schmalseite hinweg erstreckt und daß der Anodenkasten mit einem für Anodsnschlamm undurchlässigen Anodensack derart umhüllt ist, daß sich hierbei der Anodensack auf seiten des Kontaktbleches zwischen dem Kontaktblech und dem Anodenkasten befindet.

Durch die erfindungsgemäße Ausbildung des Anodenkasten mit einem gelochten Kontaktblech wird es in außerordentlich vorteilhafter Weise ermöglicht, ein Anodenschlammfilter in Form ei- nes Anodensackes über den Anodenkasten zu ziehen, ohne daß dadurch der elektrisch gut leitende Kontakt zwischen dem Anodenkasten und der Leitschienenanordnung beeinträchtigt wird.

Es ist schon bekannt (Siehe DE-B2-2422253), die Innenwandlung des Anodenkastens mit einem Filtertuch, beispielsweise in Form eines Sackes auszukleiden. Doch hat dies den großen Nachteil, daß ein so angeordneter Anodensack leicht durch scharfkantiges Anodenmaterial beschädigt werden kann. Darüber hinaus ist eine solche Beschädigung nur schwer zu erkennen, so daß eine ständige Gefahr eines unkontrollierten Austritts von Anodenschlamm gegeben wäre.

Zweckmäßig erstreckt sich das gelochte Kontaktblech über die gesamte Breite des Anodenkastens. Die Lochung, die dabei insbesondere bei der Schnellgalvanisierung einen ausreichend permanenten Austausch von Frischelektrolyt ermöglicht, ist zweckmäßig auf die von der Leitschienenanordnung nicht abgedeckten Bereiche des Kontaktbleches beschränkt.

Bei einer bevorzugten Ausführungsform ragt das freie Ende des gelochten Kontaktbleches über den oberen Rand der unteren Schmalseite des Anodenkasten hinaus und ist zu einer dem Fixieren einer Blende dienenden Rinne zum Anodenkasten hin gekrümmt.

Anhand eines in der Zeichnung dargestellten Ausführungsbeispieles soll die Erfindung Im folgenden noch näher erläutert werden.

In der Zeichnung bedeuten
Figur 1 die schematische Darstellung einer Abscheidungszelle im Schnitt,
Figur 2 ein Anodenkasten im Schnitt nach der Erfindung,
Figur 3 eine Aufsicht auf das Kontaktblech beim Anodenkasten nach Fig. 2.

In Fig. 1 ist die Abscheidungszelle mit 1 bezeichnet. Der linke Wannenrand ist schräg nach oben gezogen und weist auf der Innenseite eine Leitschienenanordnung 2 auf, auf die sich der Anodenkasten 3 abstützt. Der Anodenkasten hat an der oberen Schmalseite eine Einfüllöffnung 4 für Pellets 5 oder anderes geformtes Anodenmaterial und befindet sich bis nahezu an die Einfüllöffnung 4 im Elektrolyten 6. Die Kathode, die auf der Vorderseite des Anodenkastens 3 in einem geringen Abstand angeordnet ist, besteht hier aus dem zu galvanisierenden Werkstück in Form eines plattenförmigen Aufzeichnungsträgers 7, der am vorderen Ende einer stabförmigen und drehbar angeordneten Stromzuführung 8 befestigt ist. Der in Fig. 2 dargestellte Anodenkasten 3 weist auf seiten seiner Auflage auf der Leitschienenanordnung 2 nach Fig. 1 ein Kontaktblech 9 auf, daß im Bereich der Einfüllöffnung 4 am Anodenkasten 3 mittels einer Schweißverbindung 10 befestigt ist. Das Kontaktblech 9, das die Breite des Anodenkastens hat, erstreckt sich über die gesamte Länge des Anodenkastens 3 einschließlich seiner vorderen Schmalseite 11 und endet an seinem freien überstehenden Ende 12 in einer eine Rinne bildenden Krümmung zum Anodenkasten hin. Das so ausgebildet freie Ende 12 erleichtert das Fixieren einer Blende, die für eine gleichmäßige Abscheidung notwendig ist und dient gleichzeitig als Anschlag an der Leitschienenanordnung. Der den Anodenkasten 3 umhüllende Anodensack 13 wird in den von der Unterseite des Anodenkastens und dem Kontaktblech 9 gebildeten Schlitz gezogen.

Wie die Aufsicht auf das Kontaktblech 9 nach Fig. erkennen läßt, weist das Kontaktblech drei Gruppen von Lochungen 14 auf, die so angeordnet und ausgebildet sind, daß sie einen möglichst guten Durchsatz von Frischelektrolyt durch den Anodenkasten ermöglichen ohne hierdurch die gleichfalls zu fordernden guten elektrisch leitenden Übergänge zwischen der Leitschienenanordnung und dem Kontaktblech bzw. dem Anodenkasten zu beeinträchtigen.

## Patentansprüche

1. Anodenkasten, der sich innerhalb einer Abscheidungszelle von einem galvanischen Bad in gut elektrisch leitendem Kontakt auf einer Leitschienenanordnung abstützt und über eine Einfüllöffnung an der oberen Schmalseite mit Abscheidungsmaterial, z. B. Pellets, beschickt ist, dadurch gekennzeichnet, daß am Anodenkasten (3) auf seiten der Leitschienenanordnung (2), und zwar im Bereich der Einfüllöffnung (4) ein gelochtes Kontaktblech (9) elektrisch gut leitend befestigt ist, das sich in einem vorgegebenen geringen Abstand über die gesamte Länge des Anodenkastens und die untere Schmalseite (11) hinweg erstreckt und daß der Anodenkasten mit einem für Anodenschlamm undurchlässigen Anodensack (13) derart umhüllt ist, daß sich hierbei der Anodensack auf seiten des Kontaktbleches zwischen dem Kontaktblech und dem Anodenkasten befindet.

2. Anodenkasten nach Anspruch 1, dadurch gekennzeichnet, daß sich das gelochte Kontaktblech (9) über die gesamte Breite des Anodenkastens (3) erstreckt.

3. Anodenkasten nach Anspruch 1 oder 2, dadurch gekennzeichnet, daß das freie Ende des gelochten Kontaktbleches (9) über den oberen Rand der unteren Schmalseite (11) des Anodenkastens (3) hinausragt und zu einer dem Fixieren einer Blende dienenden Rinne (12) zum Anodenkasten hin gekrümmt ist.

4. Anodenkasten nach einem der vorhergehenden Ansprüche, dadurch gekennzeichnet, daß die Lochung (14) des Kontaktbleches (9) auf die von der Leitschienenanordnung (2) nicht abgedeckten Bereiche des Kontaktbleches beschränkt ist.

## Claims

1. A box-type anode which is supported within a deposition cell of an electro-plating bath in good electrically conductive contact on a guide rail arrangement, and is charged with deposition material, e. g. pellets, through a feed opening at the upper narrow side thereof, characterised in that a perforated contact sheet (9) is secured to the box-type anode (3) in good electrically conductive fashion at the side of the guide rail arrangement (2) in the vicinity of the feed opening (4), the contact sheet extending over the whole length of the anode box and the lower narrow side (11) thereof, spaced at a predetermined distance therefrom, and that the anode box is covered with an anode bag (13), which is impervious to anode sludge, in such a way that the anode bag is located on the side of the contact sheet between the contact sheet and the anode box.

2. A box-type anode as claimed in Claim 1, characterised in that the perforated contact sheet (9) extends over the overall width of the anode box (9).

3. A box-type anode as claimed in Claim 1 or 2, characterised in that the free end of the perforated contact sheet (9) projects beyond the upper edge of the lower narrow side (11) of the anode box (3) and is bent towards the anode box so as to form a channel (12) which serves for fixing a diaphragm.

4. A box-type anode as claimed in one of the preceding Claims, characterised in that the perforations (14) of the contact sheet (9) are limited to the regions of the contact sheet which are not covered by the guide rail arrangement (2).

## Revendications

1. Boîte à anodes, qui s'appuie, suivant un contact bon conducteur de l'électricité, sur un dispositif à glissières de guidage à l'intérieur d'une cellule de dépôt d'un bain de dépôt par voie électrolytique et qui est chargée de matière à déposer, par exemple de boulettes, par une ouverture' de chargement ménagée sur le petit côté supérieur, caractérisée en ce que sur la boîte à anodes (3) du côté du dispositif à glissières de guidage (2) et en fait dans la région de l'ouverture de chargement (4) est fixée, d'une manière conduisant bien l'électricité, une tôle de contact (9) perforée, qui s'étend à une petite distance prescrite sur toute la longueur de la boîte à anodes et sur le petit côté inférieur (11) et en ce que la boîte à anodes est entourée d'un sac à anodes (13) imperméable à la boue anodique de manière à ce que le sac à anodes se trouve du côté de la tôle de contact entre la tôle de contact et la boîte à anodes.

2. Boîte à anodes suivant la revendication 1, caractérisée en ce que la tôle de contact (9) perforée s'étend sur toute la largeur de la boîte à anodes (3).

3. Boîte à anodes suivant la revendication 1 ou 2, caractérisée en ce que l'extrémité libre de la tôle de contact (9) perforée dépasse du bord supérieur du petit côté (11) inférieur de la boîte à anodes (3) et est recourbée vers la boîte à anodes en une goulotte (12) servant à la fixation d'un diaphragme.

4. Boîte à anodes suivant l'une des revendications précédentes, caractérisée en ce que la partie perforée (14) de la tôle de contact (9) est limitée aux régions de la tôle de contact, qui ne sont pas recouvertes par le dispositif à glissières de guidage.
